# EUROPÄISCHE PATENTSCHRIFT

(11) **EP 3 765 346 B1**
(45) Veröffentlichungstag und Bekanntmachung des Hinweises auf die Patenterteilung: **09.02.2022**
(21) Anmeldenummer: 19720415.9
(22) Anmeldetag: 10.04.2019
(51) Int. Cl.: B61L 29/30, B61L 23/04

(54) **VERFAHREN ZUR STEUERUNG EINES BAHNÜBERGANGS UND BAHNSTEUERUNGSANORDNUNG**
METHOD FOR CONTROLLING A LEVEL CROSSING AND RAILWAY CONTROL ARRANGEMENT
PROCÉDÉ DE COMMANDE D'UN PASSAGE À NIVEAU ET ENSEMBLE DE COMMANDE DE VOIE

(30) Priorität: 24.04.2018 DE 102018206300
(43) Veröffentlichungstag der Anmeldung: 20.01.2021
(73) Patentinhaber: Siemens Mobility GmbH, 81739 München (DE)
(72) Erfinder: BRABAND, Jens, 38106 Braunschweig (DE); GOLDAMMER, Matthias, 80687 München (DE); ZIROFF, Andreas, 81671 München (DE)
(86) Internationale Anmeldenummer: PCT/EP2019/059147
(87) Internationale Veröffentlichungsnummer: WO 2019/206641

(56) Entgegenhaltungen:
- WO-A2-99/66320
- US-A1- 2002 027 831

## Beschreibung

Die Erfindung betrifft ein Verfahren zur Steuerung eines Bahnübergangs gemäß dem Gattungsbegriff des Anspruchs 1 sowie eine Bahnsteuerungsanordnung gemäß Gattungsbegriff des Anspruchs 9.

Es ist bekannt, dass Bahnübergänge mit (Voll-)Schranken von Personal oder mit Radarscannern überwacht werden. Letzteres ist teuer, nicht zuletzt, da sie in Deutschland eine Sicherheitszulassung (SIL3) benötigen. Bei einfacheren Betriebsverhältnissen, wie beispielsweise bei Anrufschranken gemäß der Norm der Deutschen Bundesbahn DB RIL 456.0001, sind auch Lösungen wie zeitgesteuertes Schließen nach Warnhinweis zulässig. Hierbei fehlt es jedoch gänzlich an einer Sicherstellung, dass der Gefahrenraum, der im Wesentlichen durch den Raum zwischen den Schranken gegeben ist, frei ist, wenn ein Zug die Stelle passiert.

Aus der US 2002/0027831 A1 ist eine Anordnung bekannt, welche zum Aussenden und Empfangen von elastischen Wellen durch ein Übertragungsmedium ausgestaltet ist und Informationen generiert, die an eine Steuereinrichtung beispielsweise zur Steuerung eines Zuges übermittelt werden.

Die der Erfindung zugrundeliegende Aufgabe ist es daher eine Lösung anzugeben, die die Nachteile des Standes der Technik überwindet.

Diese Aufgabe wird durch das Verfahren zur Steuerung eines Bahnübergangs ausgehend vom Gattungsbegriff des Anspruchs 1 durch dessen Merkmale, sowie der Bahnübergangssteuerungsanordnung gemäß Gattungsbegriff des Anspruchs 9 durch dessen Merkmale gelöst. Bei dem erfindungsgemäßen Verfahren zur Steuerung eines Bahnübergangs, insbesondere von Schranken und Signalen, werden Zeitpunkt und/oder Dauer einer Bahnübergangssperrung in Abhängigkeit von durch in zumindest einer ersten von über den Bahnübergang verlaufende ersten Schiene geführten ersten Ultraschallwelle verursachten ersten Signalen und in zweiten von über den Bahnübergang verlaufende zweiten Schiene geführten Ultraschallwelle verursachten zweiten Signalen festgelegt.

Durch die Verursachung und Berücksichtigung der ersten und zweiten verursachten Signale werden beide Schienen überwacht, so dass ein querendes Fahrzeug, welches mit seinen Rädern nacheinander beide Schienen berührt auch Einfluss auf die mindestens eine Ultraschallwelle in der ersten Schiene und auch Einfluss die mindestens eine Ultraschallwelle in der zweiten Schiene, was jeweils Auswirkungen auf die Qualität der verursachten ersten und zweiten Signale hat. Somit kann beispielsweise detektiert werden, ob ein Kraftfahrzeug beide Schienen komplett überquert und somit den Gefahrenbereich verlassen hat, da eine Berührung der Schienen auf das erste und zweite verursachte Signal gleich oft Auswirkungen haben muss. Die Bahnübergangssteuerung kann hier also auf eine aktuelle Belegung reagieren und entsprechend Schranken und Signale steuern und/oder sich nähernde Züge beeinflussen.

Das erfindungsgemäße Verfahren ist ferner derart ausgestaltet, dass die Signale jeweils in einem ersten Zeitraum, in dem der Bahnübergang geschlossen ist und die Schienen frei sind, und in einem zweiten Zeitraum, in dem der Bahnübergang geöffnet ist, erfasst werden, wobei die Festlegung aufgrund eines ersten Vergleichs der im ersten Zeitraum erfassten verursachten Signale mit den im zweiten Zeitraum erfassten verursachten Signale erfolgt. Hierdurch wird eine selbstständige Normierung erzielt, da im ersten Zeitraum, in dem der Bahnübergang geschlossen ist, die Schienen nicht berührt werden.

Somit sind die Qualitäten der in diesem Zeitraum ermittelten ersten und zweiten verursachten Signale als Qualitäten anzunehmen, die mit einem freien Gefahrenraum korrelieren. Gegenüber diesen Qualitäten verschiedene Qualitäten von verursachten ersten und zweiten Signalen, sind damit Indikatoren, die mit einem besetzten Zustand korrelieren. Diese erfindungsgemäße Normierung hat zudem den Vorteil, dass sie die lokalen Gegebenheiten berücksichtig, da die Normierung durch Überwachung der Qualitäten vor Ort erfolgt und auch wiederholt aktualisiert werden kann und nicht etwa durch berechnete oder festgesetzte Normwerte dauerhaft und unangepasst bestimmt ist.

Bei der erfindungsgemäßen Bahnübergangssteuerungsanordnung sind Mittel zur Durchführung des Verfahrens und/oder seiner Weiterbildungen vorgesehen.

Durch die erfindungsgemäße Anordnung wird Implementierung des erfindungsgemäßen Verfahrens erreicht und damit die Verwirklichung der Vorteile der Erfindung und dessen Weiterbildungen ermöglicht.

Weitere vorteilhafte Ausgestaltungen der Erfindung sind in den Unteransprüchen gegeben.

Die genannten Vorteile kommen verstärkt zur Geltung, wenn das erfindungsgemäße Verfahren derart weitergebildet wird, dass die Festlegung aufgrund eines zweiten Vergleichs von ersten und zweiten verursachten Signalen erfolgt, da dies Anpassungsfähigkeit dann unmittelbar auf die Steuerung Einfluss nehmen kann und diese akkurat macht.

Ebenfalls bevorzugt ist eine Weiterbildung des erfindungsgemäßen Verfahrens bei der je Schiene eine Einrichtung zum Senden und Führen des Ultraschalls in die Schiene und eine Einrichtung zum Empfangen der verursachten Signale betrieben werden. Hierdurch werden die Anregung der Schienen mit Ultraschallwellen und die Erfassung hierdurch verursachter Signale auf beiden Schienen unabhängig voneinander bereitgestellt.

Vorzugsweise wird das erfindungsgemäße Verfahren dabei derart weitergebildet, dass die Einrichtung zum Senden und die Einrichtung zum Empfangen an den Übergang querenden Straßenrand sich gegenüberliegend platziert betrieben werden. Hierdurch deckt man den zu untersuchenden Gefahrenbereich, insbesondere die in dem Bereich liegenden Schienen, vollständig ab.

Wird das erfindungsgemäße Verfahren derart weitergebildet, dass ab einer Aktivschaltung des Bahnübergangs bei offenen Schranken zyklisch eine Erfassung von Werten, insbesondere einer Amplitudenänderung, der verursachten Signale des zweiten Zeitraums, in der ersten Schiene und zweiten Schiene erfolgt, so werden für die Bahnübergangssteuerung relevante Signale erst bei Bedarf erfasst bzw. aktuelle Daten bereitgestellt, was bei Erzeugung und/oder Erfassung Energie spart.

Erfolgt, insbesondere bei Betreiben einer Anrufschranke am Bahnübergang, die Erfassung der verursachten Signale des ersten Zeitraums zumindest temporär, insbesondere in einem Zeitraum nach Anforderung der Öffnung der Schranke und Öffnung der Schranke, wie es eine weitere vorteilhafte Weiterbildung der Erfindung vorsieht, so kann die Normierung hochaktuell erfolgen, da die Qualitäten ermittelt werden, die mit dem freien Zustand des Gefahrenraums korrelieren, unter Berücksichtigung der gegenwärtigen Umwelteinflüsse. Zugleich können auch hochaktuell Ausfälle von einzelnen beteiligten Einrichtungen detektiert und die Öffnung der Schranke unterbunden und/oder andere Sicherheitsprozesse ausgelöst werden bzw. Prozesse zur Behebung des Ausfalls angestoßen werden.

Alternativ, beispielsweise bei Schranken, die nicht als Anrufschranken betrieben werden, oder ergänzend kann das erfindungsgemäße Verfahren derart weitergebildet werden, dass bei Betreiben einer Anrufschranke am Bahnübergang, während der Zeiten geschlossener Schranken eine zyklische Erfassung der verursachten Signale des ersten Zeitraums erfolgt. Hierdurch kann eine stetige Aktualisierung der Normierung gewährleistet werden. Zudem können Funktionsausfälle frühzeitig ermittelt und Prozesse zur Behebung initiiert werden.

Vorzugsweise wird das Verfahren derart weitergebildet dass für die Festlegung und/oder Vergleiche die Amplituden der verursachten Signale erfasst werden. Amplituden korrelieren sehr gut mit Veränderungen an den Schienen und sind somit sehr gut als zu überwachende Qualität der verursachten Signale geeignet.

Weitere Einzelheiten und Vorteile der Erfindung sollen anhand eines in der einzigen Figur gezeigten Ausführungsbeispiels näher erläutert werden. Dabei zeigt die
- Figur: eine schematische Darstellung eines Ausführungsbeispiels der das erfindungsgemäße Verfahren durchführenden Bahnsteuerungsanordnung.

Die Figur zeigt eine erfindungsgemäße Ausführungsvariante der Anordnung zur Steuerung eines Bahnüberganges, die die Vorteile gemäß Erfindung aufweist eine Lösung zu bieten, die ohne zusätzliche Ausrüstung der Züge auskommt und die dennoch einen zuverlässigen Selbsttest bietet.

Zu erkennen ist ein Bahnübergang B, den ein Gleis G passiert, welches aus einer erste Schiene R1 und einer zweiten Schiene R2 gebildet wird.

Ferner ist eine erste Schranke S1 angedeutet, die das Queren des Gleises G von einer Seite verhindert und eine zweite Schranke S2, die das Queren des Gleises G von der gegenüberliegenden Seite verhindert. Somit ist der Zugang zu einem Gefahrenraum GR auf den Gleisen, wenn ein Zug den Übergang B passiert, gesperrt.

Die Schranken S1...S2 werden dabei bei einem allgemeinen Bahnübergang aufgrund eines nahenden Zuges geschlossen, wenn das Ergebnis einer Untersuchung der Schienen R1...R2 Rückschlüsse darauf zulässt, dass Fahrzeuge und/oder andere Verkehrsbeteiligte beide Schienen passiert haben.

Hierzu ist auf der ersten Schiene S1 eine erste Messtrecke MS1 installiert und auf der zweiten Schiene S2 eine zweite Messtrecke MS2 vorgesehen.

Bei dem dargestellten Beispiel handelt es sich dabei, um Messtrecken, die sich von der Ausgestaltung an den Messtrecken aus dem Bereich der Schienenbrucherkennung orientieren.

Bei der Schienenbrucherkennung und somit bei dem gezeigten Beispiel wird in der Regel eine Überwachung mit geführten Ultraschallwellen durchgeführt: Dazu werden in einem ersten Schritt über eine Anregungseinheit, beispielsweise ein piezobasierter Schwinger, (Ultra-)Schallmoden in der Schiene S1...S2 von typischerweise <100 kHz angeregt, die sich entlang der Schiene S1...S2 ausbreiten.

Diese Moden werden in einem folgenden Schritt von einem Sensor in einer Entfernung von mehreren hundert Metern bis zu mehreren Kilometern detektiert. Somit kann ein herannahender Zug und dessen Einfluss auf die Ultraschallwellen in den Schienen S1...S2 frühzeitig erfasst werden.

Im Fall eines Schienenbruchs reduziert sich die Amplitude des empfangenen Signals oder das Signal fällt vollständig aus. Jegliche Einflüsse auf die Schiene S1...S2 führen ebenfalls zu einer Reduktion des Signals wie Anbauten am Gleis, Querschnittsveränderungen oder Objekte, die mit dem Gleis in Kontakt stehen.

Ein massives Objekt wie beispielsweise die Räder von Lokomotiven führt je nach Mode ebenfalls zu einer geringfügigen Signaländerung.

Dieses System kann auch bereits erfindungsgemäß für die Erkennung von querenden Straßenverkehrsteilnehmern- und - Objekten herangezogen werden. Durch Optimierung des Systems, z.B. durch Anpassung der Frequenzen und Moden, kann diese Signaländerung gegenüber den Systemen zur Schienenbrucherkennen jedoch noch verbessert werden, so dass die Erkennung von (Kraftfahrzeug)-rädern, Fußgängern oder anderer Objekte verbessert, insbesondere an sie angepasst, werden kann.

Die Erfindung verwendet diese Schienenbrucherkennung somit in der Art einer "Achszählung" bzw. Erkennung von Berührungen, um dies für die Bahnübergangssteuerung zu verwenden.

In dem Ausführungsbeispiel werden pro Schiene R1...R2 ein Sender und ein Empfänger (nicht dargestellt) verbaut, und zwar jeweils am Straßenrand, was schematisch durch die Begrenzung der Messtrecken MS1...MS2 in der Figur dargestellt ist.

In der allgemeinen Anwendung, also nicht Bahnübergänge mit Anrufschranken, kann damit erkannt werden, ob ein massives Objekt auf der Schiene liegt wie bei der Gefahrraummeldung. Dazu werden gemäß diesem Ausführungsbeispiel im Betrieb zyklisch Messungen durchgeführt und ein aktuelles Messnormal ohne Beeinflussung ermittelt.

Diese Normierungsgröße (Normal) kann je nach Umgebungsbedingungen, beispielsweise Feuchtigkeit, Temperatur, Verschmutzung variieren. Wenn dann die Schranken S1...S2 geschlossen werden, wird zur Gefahrraumfreimeldung die aktuelle Messung mit dem aktuellen Normal verglichen und bei signifikanter Abweichung gewarnt.

Hiermit überwindet die Erfindung die Schwierigkeit, eine unbeeinflusste Messung herauszufiltern, obwohl in der Regel Straßenfahrzeuge queren.

Im speziellen Anwendungsfall der Anrufschranken sind die Schranken standardmäßig geschlossen und werden nur bei Anruf und nach Abklärung von möglichen sich nähernden Zügen geöffnet. D.h. es queren keine Fahrzeuge und Züge sind bei Öffnung der Schranken auch mindestens 1km entfernt.

Während dieser Zeit senden und empfangen die Messeinrichtungen MS1...MS...2 der beiden Schienen R1...R2 bei einer alternativen Ausgestaltung der Erfindung kontinuierlich Pulse aus, so dass jede Messeinrichtung MS1...MS2 für sich einen Ausfall selbst erkennen kann.

Durch den Vergleich von beiden Systemen können darüber hinaus ebenfalls bereits geringere Abweichungen des Systems festgestellt werden. Die beiden Systeme überwachen sich damit erfindungsgemäß gegenseitig.

Wenn dann die Anrufschranke angefordert wird, müssen zunächst beide Messeinrichtungen MS1...MS2 auf "FREI" erkennen und können das Messnormal ermitteln. Danach sollten sie, wenn ein Objekt, beispielsweise ein Auto, den Bahnübergang quert, gleich viele Beeinflussungen der Ultraschall verursachten Signale erkennen, d. h. gleich oft auf "BESETZT" erkennen.

Abweichungen müssen dabei toleriert oder erkannt werden, beispielsweise wenn ein Fußgänger auf der einen Seite auf die Schiene tritt, aber nicht auf der anderen Seite. Daher sollte bei Unstimmigkeiten, bevor die Schranke S1...S2 geschlossen wird, optisch und akustisch gewarnt werden und die Schranken S1...S2 sollten in diesem Fall nur mit einer Zeitverzögerung von beispielsweise 1 Minute geschlossen werden.

Wenn nach Schließung der Schranken S1...S2 beide Sensoren MS1...MS2 den Gefahrraum GR als "FREI" erkannt haben, kann die Strecke wieder von Zügen befahren werden. Die Erkennung von Fußgängern und anderer Objekte kann bei einer Weiterbildung auch durch maschinelles Lernen trainiert werden, so dass hierzu alternative Steuerungsschritte denkbar sind.

Der Vorteil besteht in der Verwendung konventioneller Sensorik.

Die Erfindung ist dabei nicht auf das dargestellte und beschriebene Ausführungsbeispiel der erfindungsgemäßen Anordnung und des erfindungsgemäßen Verfahrens beschränkt. Vielmehr sollen alle von den Ansprüchen definierten Varianten umfasst sein, soweit sie den erfindungswesentlichen Kern der Verwendung konventioneller Sensorik für die Bereitstellung einer einfachen Ausfalloffenbarung durch gegenseitige Beobachtung und Auswertung unter Einbeziehung der Betriebsabläufe am Bahnübergang B zu ermöglichen, und damit Varianten für verschiedene Zuverlässigkeits- und Sicherheitsanforderungen zu bieten, so dass eine fernwirkende Technologie zur zeitoptimierten Sicherung von Bahnübergängen bereitgestellt wird.

## Patentansprüche

1. Verfahren zur Steuerung eines Bahnübergangs, insbesondere von Schranken und Signalen,
**dadurch gekennzeichnet,**
**dass** Zeitpunkt und/oder Dauer einer Bahnübergangssperrung in Abhängigkeit von durch in zumindest einer ersten von über den Bahnübergang verlaufende ersten Schiene geführten ersten Ultraschallwelle verursachten ersten Signalen und in zweiten von über den Bahnübergang verlaufende zweiten Schiene geführten Ultraschallwelle verursachten zweiten Signalen festgelegt werden, wobei die Signale jeweils in einem ersten Zeitraum, in dem der Bahnübergang geschlossen ist und die Schienen frei sind, und in einem zweiten Zeitraum, in dem der Bahnübergang geöffnet ist, erfasst werden, wobei die Festlegung aufgrund eines ersten Vergleichs der im ersten Zeitraum erfassten verursachten Signale mit den im zweiten Zeitraum erfassten verursachten Signale erfolgt.

2. Verfahren nach einem der vorhergehenden Ansprüche,
**dadurch gekennzeichnet,**
**dass** die Festlegung aufgrund eines zweiten Vergleichs von ersten und zweiten verursachten Signalen erfolgt

3. Verfahren nach dem vorhergehenden Anspruch,
**dadurch gekennzeichnet,**
**dass** je Schiene eine Einrichtung zum Senden und Führen des Ultraschalls in die Schiene und eine Einrichtung zum Empfangen der verursachten Signale betrieben werden.

4. Verfahren nach dem vorhergehenden Anspruch,
**dadurch gekennzeichnet,**
**dass** die Einrichtung zum Senden und die Einrichtung zum Empfangen an den Übergang querenden Straßenrand sich gegenüberliegend platziert betrieben werden.

5. Verfahren nach einem der Ansprüche 2 bis 4,
**dadurch gekennzeichnet,**
**dass** ab einer Aktivschaltung des Bahnübergangs bei offenen Schranken zyklisch eine Erfassung von Werten, insbesondere einer Amplitudenänderung, der verursachten Signale des zweiten Zeitraums, in der ersten Schiene und zweiten Schiene erfolgt.

6. Verfahren nach einem der Ansprüche 2 bis 4,
**dadurch gekennzeichnet,**
**dass**, insbesondere bei Betreiben einer Anrufschranke am Bahnübergang, die Erfassung der verursachten Signale des ersten Zeitraums zumindest temporär, insbesondere in einem Zeitraum nach Anforderung der Öffnung der Schranke und Öffnung der Schranke erfolgt.

7. Verfahren nach einem der Ansprüche 2 bis 4,
**dadurch gekennzeichnet,**
**dass** bei Betreiben einer Anrufschranke am Bahnübergang, während der Zeiten geschlossener Schranken eine zyklische Erfassung der verursachten Signale des ersten Zeitraums erfolgt.

8. Verfahren nach einem der vorhergehenden Ansprüche,
**dadurch gekennzeichnet,**
**dass** für die Festlegung und/oder Vergleiche die Amplituden der verursachten Signale erfasst werden.

9. Bahnübergangssteuerung,
**gekennzeichnet durch** Mittel zur Durchführung des Verfahrens nach einem der vorhergehenden Ansprüche.

## Claims

1. Method for controlling a level crossing, in particular barriers and signals,
**characterized in that**
the time and/or duration of a level crossing closure is established on the basis of first signals which are caused by a first ultrasonic wave conducted in at least one first rail running over the level crossing, and second signals which are caused by an ultrasonic wave conducted in the second rail running over the level crossing, wherein the signals are respectively detected in a first time period, in which the level crossing is closed and the rails are clear, and in a second time period, in which the level crossing is open, wherein the establishment is carried out on the basis of a first comparison of the signals which are caused and detected in the first time period with the signals which are caused and detected in the second time period.

2. Method according to one of the preceding claims, **characterized in that**
the establishment is carried out on the basis of a second comparison of first and second signals which are caused.

3. Method according to the preceding claim,
**characterized in that**
for each rail, a means for transmitting and guiding the ultrasonic wave into the rail and a means for receiving the signals which are caused are operated.

4. Method according to the preceding claim,
**characterized in that**
the transmitting means and the receiving means are operated in a manner placed opposite each other on the edge of the road traversing the crossing.

5. Method according to one of Claims 2 to 4, **characterized in that**
starting from an active switching of the level crossing with the barriers open, a detection of values, in particular a change in amplitude, of the signals which are caused in the second time period in the first rail and second rail is carried out cyclically.

6. Method according to one of Claims 2 to 4, **characterized in that**
in particular when operating a telephone call barrier at the level crossing, the detection of the signals which are caused in the first time period is carried out at least temporarily, in particular in a time period following the request to open the barrier and opening the barrier.

7. Method according to one of Claims 2 to 4, **characterized in that**
when operating a telephone call barrier at the level crossing, during the times that the barriers are closed, cyclic detection of the signals which are caused in the first time period is carried out.

8. Method according to one of the preceding claims, **characterized in that**
for the establishment and/or comparison, the amplitudes of the signals which are caused are detected.

9. Level crossing control system,
**characterized by** means for carrying out the method according to one of the preceding claims.

## Revendications

1. Procédé de commande d'un passage à niveau, en particulier de barrières et de signaux,
**caractérisé en ce que**
le moment et/ou la durée d'un blocage de passage à niveau sont définis en fonction de premiers signaux provoqués par une première vague d'ultra-sons émise par au moins un premier rail passant par le passage à niveau et de deuxièmes signaux provoqués par une deuxième onde d'ultra-sons émise par un deuxième rail passant sur le passage à niveau, dans lequel les signaux sont respectivement détectés dans une première période dans laquelle le passage à niveau est fermé et les rails sont libres, et dans une deuxième période dans laquelle le passage à niveau est ouvert, dans lequel la détermination est effectuée sur la base d'une première comparaison des signaux provoqués détectés dans la première période avec les signaux provoqués détectés dans la deuxième période.

2. Procédé selon l'une des revendications précédentes, **caractérisé en ce que** la détermination est effectuée sur la base d'une deuxième comparaison de premiers et deuxièmes signaux provoqués.

3. Procédé selon l'une des revendications précédentes, **caractérisé en ce qu'**un dispositif pour envoyer et guider l'ultra-son dans le rail et un dispositif pour recevoir les signaux provoqués sont exploités par rail.

4. Procédé selon l'une des revendications précédentes, **caractérisé en ce que** le dispositif pour envoyer et le dispositif pour recevoir sont exploités placés face à face sur le bord de route traversant le passage.

5. Procédé selon l'une des revendications 2 à 4, **caractérisé en ce**
**qu'**à partir d'une activation du passage à niveau avec barrières ouvertes, une détection des valeurs, en particulier d'une modification d'amplitude, des signaux provoqués de la deuxième période, est effectuée de manière cyclique dans le premier rail et le deuxième rail.

6. Procédé selon l'une des revendications 2 à 4, **caractérisé en ce que**
en particulier lors de l'exploitation d'une barrière d'appel sur le passage à niveau, la détection des signaux provoqués de la première période s'effectue de manière au moins temporaire, en particulier dans une période après demande d'ouverture des barrières et ouverture des barrières.

7. Procédé selon l'une des revendications 2 à 4, **caractérisé en ce**
**qu'**une détection cyclique des signaux provoqués de la première période est effectuée lors de l'exploitation d'une barrière d'appel sur le passage à niveau, pendant les périodes de barrières fermées.

8. Procédé selon l'une des revendications précédentes, **caractérisé en ce que** les amplitudes des signaux provoqués sont détectées pour la détermination et/ou les comparaisons.

9. Commande de passage à niveau,
**caractérisée par** des moyens pour exécuter le procédé selon l'une des revendications précédentes.
